# EUROPÄISCHE PATENTANMELDUNG

(11) **EP 0 200 949 A2**
(43) Veröffentlichungstag der Anmeldung: **12.11.1986**
(21) Anmeldenummer: 86104974.0
(22) Anmeldetag: 11.04.1986
(51) Int. Cl.: E02D 3/074

(54) **Vibrationsplatte**

(30) Priorität: 04.05.1985 DE 3516050; 08.11.1985 DE 3539680
(71) Anmelder: Wacker-Werke GmbH & Co. KG, D-85081 Reichertshofen (DE)
(72) Erfinder:
(74) Vertreter: Hieke, Kurt

(57) **Zusammenfassung**

Gegenstand der Erfindung ist eine Vibrationsplatte, deren die Bodenverdichtung besorgende Bodenplatte direkt von einem auf ihr angeordneten, motorisch angetriebenen Schwingungserreger in Schwingung versetzbar und von einer ihr gegenüber abgefederten Obermasse gewichtsbelastet ist. Bei den bekannten Vibrationsplatten dieser Art besorgt der Schwingungserreger auch die Fortbewegung der Platte. Bei bindigen Böden kann es dabei vorkommen, daß die vom Schwingungserreger erzeugte Schwingkraft mit Vortriebs-Komponente nicht ausreicht, die Platte gleichzeitig vom Boden zu lösen und in der gewünschten Fahrtrichtung weiterzubewegen, so daß die Platte am Boden kleben bleibt. Dieser Nachteil wird erfindungsgemäß durch mindestens ein endloses Band (8) beseitigt, das sich etwa parallel zur vertikalen Plattenlängsmittelebene (L) mit dem oberen Trum über der Bodenplatte (1) und mit dem unteren Trum darunter erstreckt und in seiner Längsrichtung beweglich über Umlenkeinrichtungen (5a und 6a) an der Vibrationsplatte geführt ist, wobei sich der Bandbereich über einen wesentlichen Teil der Breite der Bodenplatte erstreckt. In dem von dem Band oder den Bändern (1) unterlegten Bereich kann sich die Bodenplatte (1) unabhängig von der Bodenbeschaffenheit unter den Vibrationskräften jederzeit leicht von ihrer Unterlage lösen, womit die Voraussetzung für die problemlose Fortbewegung der Vibrationsplatte in Fahrtrichtung unter allen Betriebsbedingungen gewährleistet ist.

## Beschreibung

### Vibrationsplatte

Die Erfindung bezieht sich auf eine Vibrationsplatte gemäß dem Oberbegriff des Patentanspruchs 1.

Vibrationsplatten dieser Gattung sind aus der DE-OS 16 34 492 bekannt.

Vibrationsplatten der im Oberbegriff des Patentanspruchs 1 gekennzeichneten Gattung haben generell den Vorteil, daß stets ein wesentlicher Bereich der Bodenplatte von einem Band unterlegt ist, so daß die Bodenplatte dort mangels eines direkten Kontaktes mit dem Verdichtungsgut zumindest im Vibrationsbetrieb auch dann nicht kleben bleibt, wenn dieses bindig ist. Die Bodenplatte kann sich daher unabhängig von der Bodenbeschaffenheit unter den Vibrationskräften von ihrer Unterlage jederzeit lösen, womit die Voraussetzung für die problemlose Fortbewegung der Vibrationsplatte in Fahrtrichtung unter allen Betriebsbedingungen im _{V}ibrationsbetrieb gewährleistet ist. Bei der Fortbewegung der Vibrationsplatte wird jedes im unteren Trum mit der Unterseite ggf. an einem bindigen Untergrund klebende Band hinter dem nacheilenden Ende der' Bodenplatte von diesem "losgeschält", was nur eines sehr geringen Kraftaufwandes bedarf.

Ein weiterer Vorteil der gattungsgemäßen Vibrationsplatten besteht darin, daß sie auch bei abgeschaltetem Schwingungserreger mittels des auf das Band bzw. die Bänder einwirkenden Fahrantriebs fahrbar sein können. Häufig ist es nötig, eine Vibrationsplatte von einem Einsatzort zu einem anderen, mehr oder minder weit entfernten zu transportieren, wobei auf dem Transportweg Bodenverhältnisse vorliegen können, die ein Darüberfahren mit Verdichtungsleistung wegen der Gefahr einer Beschädigung von Untergrund und/oder Platte nicht zulassen, und die Überstellung ist dann allein mittels des Bandes oder der Bänder bei eingeschaltetem Fahrantrieb möglich.

Bei den bekannten Vibrationsplatten sind die Umlenkeinrichtungen als angetriebene Rollen ausgeführt, die mit dem dort einzigen Band in Reibschluß stehen. Unter ungünstigen Betriebsbedingungen, z.B. eine schmierigen Verschmutzung der den Rollen zugewandten Bandseite und der Rollen,kann es vorkommen, daß der Reibschluß praktisch aufgehoben wird und die Rollen dann am Band durchrutschen. In einem solchen Falle ist es nicht mehr möglich, die Vibrationsplatte ohne mit Vortriebskomponente eingeschaltetem Schwingungserreger zu verfahren, wodurch ein großer Vorteil der gattungsgemäßen Vibrationsplatten verloren ist. Außerdem besteht bei den bekannten Vibrationsplatten eine erhöhte Gefahr, daß sich zwischen der Bodenplatte und dem dort glatten durchgehenden Band in erhöhtem Maße aufgewirbeltes Erdreich festsetzt, das die Gleitfähigkeit des Bandes entlang der Bodenplatte stark behindert und auch dem Verdichtungsbetrieb als solchem abträglich ist. Andererseits besteht die Forderung , das Band möglichst dünn auszuführen, damit es sich gut an Platte und Boden anschmiegt und die Schwingung der Bodenplatte möglichst ungedämpft in den Boden überträgt.

Demgemäß besteht die der Erfindung zugrundeliegende Aufgabe darin, Vibrationsplatten gemäß dem Oberbegriff des Patentanspruchs 1 so zu gestalten, daß auch unter ungünstigen Betriebsbedingungen eine sichere Mitnahme des Bandes oder der Bänder allein durch den Fahrantrieb, d.h. bei abgeschaltetem Schwingungserreger, gewährleistet ist und daß sich kein aufgewirbeltes Verdichtungsgut zwischen Band und Bodenplatte festsetzen kann, und daß hierbei trotzdem dünne Bänder eingesetzt werden können.

Die vorstehende Aufgabe wird durch die im Kennzeichnungsteil des Patentanspruchs 1 genannten Merkmale gelöst.

Bei der erfindungsgemäßen Vibrationsplatte erfüllt die Perforation in Form der Banddurchbrüche eine zweifache Funktion. Die erste Funktion besteht darin, daß sie es dem Fahrantrieb ermöglicht, formschlüssig in ein Band einzugreifen, das dennoch dünn ausgeführt sein kann, und die zweite Funktion ist die Schaffung von Durchgangsöffnungen für zwischen das Band und die Bodenplatte gelangendes, aufgewirbeltes Verdichtungsgut aus dem Raum zwischen Band und Bodenverdichtungsplatte heraus durch das Band hindurch zurück zum Boden. Auf diese Weise wird einerseits die unter allen Betriebsbedingungen sichere Mitnahme des Bandes oder der Bänder durch den Fahrantrieb erreicht und andererseits zuverlässig jegliche übermässige Ansammlung von Verdichtungsgut zwischen Band und Bodenplatte verhindert.

Bei alledem bleibt das dünne Band mit seinem Vorteil einer guten Anschmiegsamkeit und Ubertragungsfähigkeit für die Vibrationskräfte voll erhalten und wird nicht etwa durch den gliederartigen Aufbau ersetzt, wie er von Raupenfahrzeugen her bekannt ist.

Der stets zuverlässig gewährleistete Formschluß zwischen Fahrantrieb und Band sichert auch die den gattungsgemäßen Vibrationsplatten eigene erhöhte Steigfähigkeit unter allen Betriebsbedingungen, d.h. auch beim Arbeiten auf bindigem und schmierigem Boden.

Die Unteransprüche 2 bis 11 betreffen bevorzugte Ausgestaltungen der Vibrationsplatte gemäß Patentanspruch 1. Dabei haben die Unteransprüche 7 bis 11 Merkmale zum Gegenstnd, die die konstruktive Gestaltung des Bandes oder der Bänder betreffen. Bei den erfindungsgemäßen Vibrationsplatten unterliegen die Bänder einerseits einer erheblichen Beanspruchung, unter der sie sich nicht nennenswert dehnen sollen, während sie sich andererseits möglichst flächendeckend und eben an die Bodenverdichtungsplatte anschmiegen und auch zum Boden hin möglichst eben sein sollen, damit über sie eine weitgehend gleichmäßige Kraft zur Bodenverdichtung etwa wie bei einer gewöhnlichen Vibrationsplatte übertragen werden kann. Die in den Unteransprüchen 7 bis 11 genannten Merkmale kennzeichnen eine Bandkonstruktion , die die vorgenannten Anforderungen voll erfüllt und sich dennoch durch eine hohe Lebensdauer und Zuverlässigkeit auszeichnet. Bei der Bandkonstruktion gemäß den Unteransprüchen 7 bis 11 werden die Kräfte, die durch die beispielsweise an der Antriebsrolle oder -trommel des Fahrantriebs der Vibrationsplatte vorgesehenen Formschlußelemente in das Band eingeleitet werden, über eine große Oberfläche in den Kunststoff übertragen und weitgehend gleichmäßig verteilt. Der Zugstrang bzw. die Zugstränge sichern hierbei die Längsstabilität des Bandes und den nötigen gleichmäßigen, unveränderbaren Abstand der mit den Ausnehmungen in den Querstücken deckungsgleichen Durchbrüche. Bänder mit den Merkmalen gemäß den Unteransprüchen 7 bis 11 können unter Verwendung von flachen Querstücken mit einer verhältnismäßig geringen Dicke hergestellt und sehr flexibel eingerichtet werden und sind dennoch hoch belastbar.

Die Erfindung wird nachstehend an Ausführungsbeispielen anhand der Zeichnung noch näher erläutert.

In der Zeichnung zeigt jeweils in schematischer Darstellung:
Fig. 1 eine erfindungsgemäße Vibrationsplatte in Ansicht von der Seite,
Fig. 2 die Vibrationsplatte nach Fig. 1 in Ansicht von vorn,
Fig. 3 und 4 eine erste Ausführungsform eines zur Verwendung bei der Vibrationsplatte gemäß Fig. 1 und 2 besonders geeigneten endlosen Bandes, wobei Fig. 1 die Metalleinlage und Fig. 2 das fertige Band jeweils in perspektivischer Ansicht wiedergeben,
Fig. 5 die Metalleinlage für eine zweite Ausführungsform des Bandes in perspektivischer Ansicht, und
Fig. 6 die Metalleinlage für eine dritte Ausführungsform des Bandes ebenfalls in perspektivischer Ansicht.

Die in den Fig.l und 2 dargestellte Vibrationsplatte weist eine Bodenplatte 1 auf, die sich zwischen massiven Seitenplatten 2 erstreckt, die über eine Querplatte 3 miteinander verbunden sind. Auf der Bodenplatte 1 ist ein Schwingungserreger 4, z.B. ein Unwuchterreger, der im vorliegenden Falle eine gerichtete Schwingung mit zur Bodenplatte vertikaler Schwingungsrichtung erzeugt, angebracht. Zwischen den Seitenplatten 2 erstrecken sich vor und hinter der Bodenplatte 1 Achsen 5 bzw. 6, auf denen Umlenkrollen 5a bzw. 6a laufen, die leistenartige, sich parallel zur jeweiligen Achse 5 bzw. 6 erstreckende, über den Umfang der Umlenkrollen gleichmäßig verteilte Formschlußelemente 7 tragen.

Die Rollen 5a und 6a sind in der Längsmitte geteilt und durch einen nicht dargestellten, ggf. in ihrem Inneren vorgesehenen Drehantrieb, z.B. einen Hydro- oder Elektromotor, unabhängig voneinander im und gegen den Uhrzeigersinn antreibbar. Der Antrieb der Rollen 5a und/oder 6a könnte von der gleichen Kraftquelle her, z.B. einem Verbrennungsmotor, abgeleitet sein, die den Antrieb des Schwingungserregers 4 besorgt. Über die Umlenkrollen 5a und 6a auf der einen Seite der vertikalen Längsmittelebene L der Vibrationsplatte und über die Rollen 5a und 6a auf der anderen Seite dieser Längsmittelebene ist jeweils ein endloses Band 8 geführt, daß sich mit seinem unteren Trum unter der Bodenplatte 1 und mit seinem oberen Trum darüber erstreckt. Die Bänder 8 haben eine sich in ihre Längsrichtung erstreckende und zu den leistenartigen Formschlußelementen 7 der Rollen 5a und 6a passende-Perforation 9, in die die Formschlußelemente 7 eingreifen.

Die vorgenannten Teile bilden zusammen die Untermasse der Vibrationsplatte, auf die abgefedert(10) die Obermasse (11) aufgesetzt ist, die die Kraftquelle 12 , z.B. einen Verbrennungsmotor , für die verschiedenen, bei der erfindungsgemäßen Vibrationsplatte anzutreibenden Bauelemente, wie den Schwingungserreger 4 und die Umlenkrollen 5a und/oder 6a , sowie den Hydraulikölbehälter 13 umfaßt. Die Übermasse 11 belastet die Untermasse, die ihr gegenüber unter der Wirkung des Schwingungserregers 4 vibriert und den Untergrund über die Bodenplatte 1 verdichtet. Die Bodenplatte 1 steht hierbei mit dem Untergrund nicht direkt sondern über die endlosen Bänder 8 indirekt in Kontakt, die die Verdichtungsleistung über die ganze Fläche der Bodenplatte 1 hinweg in den Untergrund übertragen. Aufgrund der Perforation 9 sind die Bänder 8 auch besonders griffig,ohne daß ihre gute Gleitfähigkeit bezüglich der Bodenplatte 1 beeinträchtigt wird oder sich Verdichtungsgut dazwischen festsetzen kann.

Im Betrieb der Vibrationsplatte ruhen die Bänder im Bereich der Bodenplatte 1 auf dem Untergrund, und die letztere wird wegen des zwangsweisen Antriebs der Bänder durch die Rollen 5a und/oder 6a auf dem unteren Trum der Bänder je nach der Drehrichtung der Rollen für den Betrachter der Fig. 1 zwangsweise nach links oder rechts geschoben, so lange die Rollen die gleiche Drehrichtung haben, bzw. bezüglich des Bodens auf der Stelle gedreht, wenn die Rollen 5a, 6a auf der einen Seite der Längsmittelebene L einerseits und die diesbezüglichen Rollen auf der anderen Seite dieser Ebene L andererseits in Gegenrichtung angetrieben sind.

Unabhängig vom Vorhandensein eines Zwangsantriebes für die Rollen 5a und/oder 6a bzw. für die Bänder 8 gewährleisten die letzteren, daß sich die Bodenplatte 1 auch bei bindigen Böden unter den Schwingungskräften von ihrer Unterlage lösen und dann leicht in Fahrtrichtung fortbewegt werden kann. Hierbei werden dann die eventuell am Untergrund klebenden Bänder 8 hinter dem nacheilenden Ende der Bodenplatte vom Untergrund losgelöst, wofür ein geringer Kraftaufwand ausreicht. Unter diesen Umständen könnte die Vorwärtsbewegung der Vibrationsplatte auch allein durch den Schwingungserreger 4 mittels einer Schwingungskomponente in Fortbewegungsrichtung der Vibrationsplatte herbeigeführt werden. Der zwangsweise Fahrantrieb über die Bänder 8 hat demgegenüber aber noch verschiedene besondere Vorteile. Zum einen kann ein Schwingungserreger verwendet werden, der eine gerichtete Schwingung mit zur Bodenplatte senkrechter Schwingungsrichtung, also ohne Kraftverlust durch eine etwaige Vortriebskomponente in Fahrtrichtung , erzeugt. Zum anderen gewährleistet der Zwangsantrieb eine besonders große Steigfähigkeit. Da schließlich der Fahrantrieb auch bei abgeschaltetem Schwingungserreger 4 funktionsfähig ist, kann die Vibrationsplatte ohne jegliche Gefahr, Beschädigungen zu verursachen oder selbst beschädigt zu werden, unabhängig von der Beschaffenheit des Untergrundes von einem Einsatzort zum anderen gefahren werden.

Anstelle von nur je einem Band auf der einen bzw. anderen Seite der vertikalen Mittelebene L könnten auch mehrere, schmalere Bänder jeweils mit Perforation vorgesehen sein. Ebenso könnten die beiden Bänder zu einem einzigen Band ohne Teilung an'der Mittelebene L vereint sein, wenn auf das Wenden des Geräts auf der Stelle verzichtet werden kann.

Bei der in der Zeichnung dargestellten geteilten Ausführung der Rollen 5a und 6a mit je einem Band auf jeder Seite könnte anstelle der beiden Seitenplatten 2 mit Querplatte 3 auch eine einzige , stegartige vertikale Platte zwischen den beidseitigen Rollen vorgesehen und so volle Seitenfreiheit erzielt werden.

Die Fig.,3 bis 6 zeigen bevorzugte Bandkonstruktionen.

Ein vollständiges Band ist nur in Fig. 4 wiedergegeben; die zugehörige Metalleinlage 8₂ zeigt in Einzelheiten die Fig. 3 . Das fertige Band 8 gemäß Fig. 4 entsteht dadurch, daß die Metalleinlage nach Fig. 3 nach Fertigstellung in eine Form eingesetzt wird, in der sie danach unter Freilassung der nachstehend noch näher erörterten Durchbrüche mit einem abriebfesten elastischen Kunststoff, vorzugsweise Polyurethan , umspritzt oder /

Die Figuren 5 und 6 zeigen die Metalleinlage für zwei weitere Ausführungsformen von erfindungsgemäßen Bändern. Diese Metalleinlagen werden ebenso wie diejenigen gemäß Fig.3 nach Fertigstellung unter Freilassung der Durchbrüche mit dem Kunststoff umspritzt. Da in Anlehnung an Fig. 4 ohne weiteres vorstellbar ist, wie die fertigen endlosen Bänder mit den Metalleinlagen gemäß Fig. 5 und Fig. 6 aussehen , kann auf eine zusätzliche Darstellung verzichtet werden.

Bei allen drei Ausführungsformenbesteht. die Metalleinlage 8₂ aus mindestens einem sich in Längsrichtung des endlosen Bandes erstreckenden, biegeweichen endlosen Zugstrang 83 und einer Vielzahl von flachen, biegesteifen Querstücken 8₄,die an dem Zugstrang bzw. den Zugsträngen 8₃ senkrecht dazu, d.h. senkrecht zur Längsmittellinie des fertigen endlosen Bandes, im gleichmäßigen Abstand der Banddurchbrüche 8₅ (Fig. 4) befestigt sind. Bei der Ausführungsform nach Fig. 3 und 4 sind drei solche Zugstränge vorgesehen, die Ausführungsform nach Fig. 5weist zwei Zugstränge 8₃ auf,und die Ausführungsform gemäß Fig. 6 ist mit einem einzigen Zugstrang 8₃ ausgerüstet.

Bei allen Ausführungsformen sind die Zugstränge 8₃s^{y}mme- trisch zur Längsmittellinie des Bandes 8 angeordnet.

In den Querstücken 8₄ befinden sich Ausnehmungen 8₆, die die gleiche Größe und Form wie die späteren Durchbrüche 8₅ bei den fertigen Bändern haben. Bei den fertigen Bändern sind diese Ausnehmungen 8₆ mit den Durchbrüchen 8₅ deckungsgleich angeordnet.

Bei den Ausführungen mit mehreren Zugsträngen 8₃ (Fig. 3 bis Fig. 5) sind die Ausnehmungen 8₆ jeweils symmetrisch zur Längsmittellinie des fertigen Bandes zwischen den benachbarten Zugsträngen 8₃ in den Querstücken 8₄ ausgebildet, so daß sich bei der Ausführung nach Fig. 3 und 4 zwei Perforationsreihen und bei der Ausführungsform nach Fig. 5 eine mittige Perforationsreihe ergeben. Bei der Ausführungsform nach Fig. 6 befinden sich die Ausnehmungen 8₆ beiderseits des mittigen Zugstranges 8₃, so daß auch hier wieder zwei Perforationsreihen vorhanden sind.

Die Zugstränge 8₃ halten die Querstücke 8₄ sicher in dem vorgegebenen Abstand und verteilen die Zugkraft auf die einzelnen Querstücke 8₄ die diese wiederum großflächig in das Kunststoffband einleiten. Auf diese Weise ist trotz der erzielbaren geringen Dicke des Bandes 8 eine hervorragende Bandstabilität sowohl in Quer- als auch in Längsrichtung des Bandes erreicht.

Die Metalleinlagen8₂ bestehen vorzugsweise aus Stahl, die Zugstränge 8₃ aus Federbandstahl. Als abriebfester elastischer Kunststoff eignet sich besonders gut Polyurethan.

Die Verbindung zwischen den Querstücken 84und den Zugsträngen 8₃ wird auf irgendeine passende bekannte Weise vorgenommen, z.B. durch Punktschweißen oder Nieten. Praktisch könnte für die Einlage 8₂auch ein Werkstoff eingesetzt werden, der hinsichtlich der Beanspruchbarkeit, insbesondere der Dehnbarkeit, ähnliche Eigenschaften aufweist wie die vernünftigerweise einsetzbaren Metalle, insbesondere Stahl.

Die Perforationen 9 im Band 8 der Vibrationsplatte gemäß Fig. 1 und 2 bzw. die diese Perforationen bildenden Durchbrüche 8₅ bei der Bandausführung gemäß Fig. 3 bis Fig. 6 vermitteln zusätzlich zu den ihnen zukommenden, im Vorstehenden geschilderten Funktionen auch noch den Vorteil, daß durch sie die Griffigkeit des Bandes bzw. der Bänder 8 am Boden beträchtlich erhöht wird, was sich auch auf das Steigvermögen der Vibrationsplatte auf abschüssigem Gelände sehr positiv auswirkt.

Die Vibrationsplatte kann in beliebigen Größen gebaut und, bei kleineren Ausführungen , auch mit einer Führungsdeichsel versehen werden, wenn - bei einer solchen einfachen Ausführung - eine Kurvenfahrt mittels geteilter Bänder von umschaltbarer Laufrichtung nicht vorgesehen wird.

## Patentansprüche

1. Vibrationsplatte, deren die Bodenverdichtung besorgende Bodenplatte direkt mit einem auf ihr angeordneten, motorisch angetriebenen Schwingungserreger in Schwingung versetzbar und von einer ihr gegenüber abgefederten Obermasse gewichtsbelastet ist und die mindestens ein sich mit dem oberen Trum über der Bodenplatte und mit dem unteren Trum unter der Bodenplatte etwa parallel zur vertikalen Plattenlängsmittelebene erstreckenden endlosen Band versehen ist, das über eine vordere und/oder hintere Umlenkeinrichtung an der Vibrationsplatte geführt und mittels eines Fahrantriebs zwangsweise in seiner Längsrichtung in Bewegung versetzbar ist, wobei sich der Bandbereich über einen wesentlichen Teil der zur vertikalen Plattenlängsmittelebene senkrechten Breite der Bodenplatte erstreckt, dadurch gekennzeichnet, daß das Band bzw. die Bänder (8) eine Profilierung in Form von Banddurchbrüchen (8₅) aufweist, die als sich in Bandlängsrichtung erstreckende Perforation (9) ausgeführt sind, und daß der Fahrantrieb formschlüssig in die Perforation(9) eingreift.

2. Vibrationsplatte nach Anspruch 1, dadurch gekennzeichnet, daß mehrere Bänder (8) symmetrisch zur vertikalen Längsmittelebene (11) der Vibrationsplatte nebeneinander angeordnet sind.

3. Vibrationsplatte nach Anspruch 1 oder 2, dadurch gekennzeichnet, daß die Antriebsrichtung des Bandes bzw. der Bänder umkehrbar ist.

4. Vibrationsplatte nach einem der vorhergehenden Ansprüche, dadurch gekennzeichnet, daß für das Band (8) oder die Bänder auf der einen Seite der vertikalen Längsmittelebene (L) und für das Band (8) oder die Bänder auf der anderen Seite der vertikalen Längsmittelebene (L) jeweils ein eigener Fahrantrieb vorgesehen ist.

5. Vibrationsplatte nach den Ansprüche 3 und 4, d a durch gekennzeichnet, daß das Band (8) bzw. die Bänder auf der einen Seite der vertikalen Längsmittelebene (L) einerseits und das Band (8) bzw. die Bänder auf der anderen Seite dieser Längsmittelebene (L) andererseits in Gegenrichtung antreibbar sind.

6. Vibrationsplatte nach einem der vorhergehenden Ansprüche , dadurch gekennzeichnet, daß die Umlenkeinrichtungen als mit dem Band bzw. den Bändern (8) in Formschluß stehende, angetriebene Rollen (5a, 6a) ausgeführt sind.

7. Vibrationsplatte nach einem der vorhergehenden Ansprüche, dadurch gekennzeichnet, daß das Band (8) aus Kunststoff mit einer von diesem allseits umschlossenen, gerüstartigen Metalleinlage (8₂) gebildet ist, die aus mindestens einem sich in Bandlängsrichtung erstreckenden , biegeweichen endlosen Zugstrang (8₃) und im gleichmäßigen Abstand der Durchbrüche (8₅) daran befestigten und zur Bandlängsrichtung senkrechten, biegesteifen Querstücken (4) besteht, die mit den Durchbrüchen (8₅) im wesentlichen deckungsgleiche und deckungsgleich angeordnete Ausnehmungen (8₆) aufweisen.

8. Vibrationsplatte nach Anspruch 7, dadurch gekennzeichnet, daß mehrere Zugstränge (8₃) in zur Längsmittellinie des Bandes (8) symmetrischer Anordnung vorgesehen sind und die Durchbrüche (8₅) jeweils zwischen benachbarten Zugsträngen (8₃) angeordnet sind (Fig. 3 bis 5).

9. Vibrationsplatte nach Anspruch 7, dadurch gekennzeichnet, daß ein einziger Zugstrang (8₈) etwa in der Längsmitte des Bandes (8) vorgesehen ist und die Durchbrüche (8₅) beiderseits hiervon angeordnet sind (Fig. 6).

10. Vibrationsplatte nach einem der Ansprüche 7 bis 9, dadurch gekennzeichnet, daß der Kunststoff Polyurethan ist.

11. Vibrationsplatte nach einem der Ansprüche 7 bis 10, dadurch gekennzeichnet, daß die Metalleinlage (8₂) aus Stahl besteht.
